# EUROPÄISCHE PATENTSCHRIFT

(11) **EP 1 121 527 B1**
(45) Veröffentlichungstag und Bekanntmachung des Hinweises auf die Patenterteilung: **20.04.2005**
(21) Anmeldenummer: 00958261.0
(22) Anmeldetag: 15.08.2000
(51) Int. Cl.: F02M 63/00, F02M 55/00

(54) **KRAFTSTOFFEINSPRITZEINRICHTUNG**
FUEL INJECTION DEVICE
DISPOSITIF D'INJECTION DE CARBURANT

(30) Priorität: 16.08.1999 DE 19938169
(43) Veröffentlichungstag der Anmeldung: 08.08.2001
(73) Patentinhaber: ROBERT BOSCH GMBH, 70442 Stuttgart (DE)
(72) Erfinder: MAHR, Bernd, D-73207 Plochingen (DE); KROPP, Martin, D-70825 Korntal-Münchingen (DE); MAGEL, Hans-Christoph, D-72793 Pfullingen (DE); OTTERBACH, Wolfgang, D-70439 Stuttgart (DE)
(86) Internationale Anmeldenummer: PCT/DE2000/002785
(87) Internationale Veröffentlichungsnummer: WO 2001/012982

(56) Entgegenhaltungen:
- WO-A-99/18349
- AT-U- 2 961
- DE-A- 2 907 279
- DE-A- 19 618 698
- US-A- 5 213 084

## Beschreibung

Die Erfindung betrifft eine Kraftstoffeinspritzeinrichtung gemäß dem Oberbegriff des Patentanspruchs 1.

Kraftstoffeinspritzsysteme der eingangs genannten Art sind durch die AT 002 961 U2, die WO 99/18349 A1 oder die US 5,213, 084 bekannt geworden.

Die bekannte Verwendung eines einzigen 2/2-Wege-Ventils als Zumeßventil pro Zylinder führt zu einem kostengünstigen System.

Zum besseren Verständnis der Beschreibung und der Patentansprüche werden nachfolgend einige Begriffe erläutert: Die Kraftstoffeinspritzeinrichtung gemäß der Erfindung ist druckgesteuert ausgebildet. Im Rahmen der Erfindung wird unter einer druckgesteuerten Kraftstoffeinspritzeinrichtung verstanden, dass durch den im Düsenraum eines Injektors herrschenden Kraftstoffdruck ein Ventilglied gegen die Wirkung einer Schließkraft (Feder) bewegt wird, so dass die Einspritzöffnung für eine Einspritzung des Kraftstoffs aus dem Düsenraum in den Zylinder freigegeben wird. Der Druck, mit dem Kraftstoff aus dem Düsenraum in einen Zylinder einer Brennkraftmaschine austritt, wird als Einspritzdruck bezeichnet, während unter einem Systemdruck der Druck verstanden wird, unter dem Kraftstoff innerhalb der Kraftstoffeinspritzeinrichtung zur Verfügung steht bzw. bevorratet ist. Kraftstoffzumessung bedeutet, eine definierte Kraftstoffmenge zur Einspritzung bereitzustellen. Unter Leckage ist eine Menge an Kraftstoff zu verstehen, die beim Betrieb der Kraftstoffeinspritzeinrichtung entsteht (z.B. eine Führungsleckage), nicht zur Einspritzung verwendet und zum Kraftstofftank zurückgefördert wird. Das Druckniveau dieser Leckage kann einen Standdruck aufweisen, wobei der Kraftstoff anschließend auf das Druckniveau des Kraftstofftanks entspannt wird.

Bei Common Rail Systemen kann der Einspritzdruck an Last und Drehzahl angepaßt werden. Zur Geräuschminderung wird hier oft eine Voreinspritzung durchgeführt. Zur Reduzierung von Emissionen ist eine druckgesteuerte Einspritzung bekanntermaßen günstig. Bei den bekannten druckgesteuerten Common Rail Systemen wird pro Injektor jedoch ein aufwendig zu fertigendes 3/2-Wege-Ventil oder es werden zwei 2/2-Wege-Ventile verwendet.

### Vorteile der Erfindung

Nach Beenden der Einspritzung ist eine Entlastung des Düsenraums durch ein Druckentlastungsventil notwendig, die in der Verbindung des Druckspeicherraums mit dem Injektor angeordnet sind, um eine Nacheinspritzung zu vermeiden. Wenn der Injektor an Stelle einer Sitz- oder Sacklochdüse eine Vario- bzw. eine Vario-Register-Düse aufweist, läßt sich der Einspritzverlauf noch besser an die Erfordernisse des Motors anpassen.

### Zeichnung

Zwei Ausführungsbeispiele der erfindungsgemäßen Kraftstoffeinspritzeinrichtung sind in der schematischen Zeichnung dargestellt und werden in der nachfolgenden Beschreibung erläutert. Es zeigen:
- **Fig. 1**: eine druckgesteuerte Kraftstoffeinspritzeinrichtung;
- **Fig. 2**: die Kraftstoffeinspritzeinrichtung nach Fig. 1 mit einem anderen Injektoraufbau.

### Beschreibung der Ausführungsbeispiele

Bei dem in **Fig. 1** dargestellten ersten Ausführungsbeispiel einer druckgesteuerten Kraftstoffeinspritzeinrichtung 1 fördert eine mengengeregelte Kraftstoffpumpe 2 Kraftstoff 3 aus einem Vorratstank 4 über eine Förderleitung 5 in einen zentralen Druckspeicherraum 6 (Common-Rail), von dem mehrere, der Anzahl einzelner Zylinder entsprechende Druckleitungen 7 zu den einzelnen, in den Brennraum der zu versorgenden Brennkraftmaschine ragenden Injektoren 8 (Einspritzvorrichtung) abführen. In der Fig. 1 ist lediglich einer der Injektoren 8 näher dargestellt. Mit Hilfe der Kraftstoffpumpe 2 wird ein Systemdruck erzeugt und im Druckspeicherraum 6 mit einem Druck von 300 bis ca. 1800 bar gelagert.

Im Bereich des Druckspeicherraums 6 befinden sich Zumeßventile 9, die als 2/2-Wege-Ventile ausgebildet sind. Das Zumeßventil 9 ist ein direkt betätigtes kraftausgeglichenes Magnetventil. Es kann aber auch ein Piezoaktor mit entsprechendem Kopplerraum sein. Mit Hilfe des Zumeßventils 9 wird die Einspritzung für jeden Zylinder druckgesteuert realisiert.

Die Druckleitung 7 verbindet den Druckspeicherraum 6 mit einem Düsenraum 10. Die Einspritzung erfolgt mit Hilfe eines in einer Führungsbohrung axial verschiebbaren kolbenförmigen Ventilglieds 11 mit einer konischen Ventildichtfläche 12 an seinem einen Ende, mit der es mit einer Ventilsitzfläche am Injektorgehäuse des Injektors 8 zusammenwirkt. An der Ventilsitzfläche des Injektorgehäuses sind Einspritzöffnungen vorgesehen. Innerhalb des Düsenraums 10 ist eine in Öffnungsrichtung des Ventilglieds 11 weisende Druckfläche 13 dem dort herrschenden Druck ausgesetzt, welcher dem Düsenraum 10 über die Druckleitung 7 zugeführt wird. Alle Druckleitungen 7 sind über Rückschlagventile 14 an ein zentrales, d. h. für alle Druckleitungen 7 vorgesehenes Druckentlastungsventil 15 angeschlossen, das eine Druckentlastung einer Druckleitung 7 nach der Einspritzung ermöglicht. Während des Einspritzvorgangs ist die jeweilige Druckleitung 7 von der Leckageleitung 16 abgetrennt. Die Rückschlagventile 14 verhindern, dass aus der zur Einspritzung benötigten Druckleitung 7 Kraftstoff in eine andere zeitweise nicht benötigte Druckleitung 7 gelangen kann.

Die Voreinspritzung erfolgt bei geschlossenem Druckentlastungsventil 15 und bei geöffnetem Zumeßventil 9, das zum Öffnen bestromt wird. Nach dem Öffnen des Zumeßventils 9 läuft eine Kraftstoff-Hochdruckwelle in der Druckleitung 7 zum Düsenraum 10. Das Ventilglied 11 wird gegen eine Rückstellkraft von der Ventilsitzfläche abgehoben und der Einspritzvorgang kann beginnen. Die Kraftstoff-Hochdruckwelle gelangt auch in eine verschlossene Leckageleitung 17. Diese Verzweigung reduziert den Druck des in den Düsenraum 10 einströmenden Kraftstoffs gegenüber dem Druck im Druckspeicherraum 6. Die Voreinspritzung erfolgt daher mit einem geringeren Druck, als der welcher im Druckspeicherraum 6 vorherrscht. Bei geeigneter Auslegung der Geometrien der Druckleitungen 7, der Leckageleitungen 17 und des Düsenraums 10 ist die reduzierte Kraftstoff-Druckwelle gerade so groß, dass nur die Voreinspritzung erfolgt und kein Nachspritzen erfolgen kann. Reflektierte Kraftstoff-Druckwellen werden durch die Verzweigung zur Leckageleitung 17 gedämpft.

Nach der Voreinspritzung herrscht in der Druckleitung 7 bei geschlossenem Zumeßventil 9 und bei geschlossenem Druckentlastungsventil 15 ein Druckniveau, das geringer ist als der Öffnungsdruck zum Abheben des Ventilglieds 11. Wenn nun das Zumeßventil 9 erneut geöffnet wird, erfolgt die Haupteinspritzung mit gegenüber der Voreinspritzung höherem Druck, weil die Druckleitung 7 nicht druckentlastet ist und eine Erhöhung des Einspritzdrucks durch Reflexion von Druckwellen erreicht wird. Zur Beendigung der Haupteinspritzung werden das Zumeßventil 9 geschlossen und das Druckentlastungsventil 15 geöffnet. Die Druckleitung 7 wird entlastet. Zur Einspritzung in den nächsten Zylinders wird das Druckentlastungsventil 15 wieder geschlossen.

Die Druckleitungen 7 und Leckageleitungen 17 sollten hinsichtlich der Leitungslänge gleich ausgebildet sein, um für alle Injektoren 8 die gleichen hydraulischen Verhältnisse zu schaffen.

Der Injektor 8 gemäß Fig. 1 weist eine Sitz- oder Sacklochdüse auf. **Fig. 2** zeigt an Stelle dieser Geometrie eine Vario- bzw. eine Vario-Register-Düse eines Injektors 18 eines zweiten Ausführungsbeispiels. Der Einspritzverlauf läßt sich noch besser an die Erfordernisse des Motors anpassen. Die Ansteuerung des Ventilglieds 21 bzw. eines hydraulischen Hubanschlags des Ventilglieds 21 kann sowohl lokal innerhalb des Injektors als auch zentral für alle Injektoren gleichzeitig erfolgen.

### BEZUGSZEICHENLISTE

- 1: Kraftstoffeinspritzeinrichtung
- 2: Kraftstoffpumpe
- 3: Kraftstoff
- 4: Kraftstofftank
- 5: Förderleitung
- 6: Druckspeicherraum
- 7: Druckleitung
- 8: Injektor
- 9: Zumeßventil
- 10: Düsenraum
- 11: Ventilglied
- 12: Ventildichtfläche
- 13: Druckfläche
- 14: Rückschlagventil
- 15: Druckentlastungsventil
- 16: Leckageleitung
- 17: Leckageleitung
- 18: Injektor
- 21: Ventilglied

## Patentansprüche

1. Kraftstoffeinspritzeinrichtung mit einem Druckspeicherraum (6) und mit einem jedem Zylinder zugeordneten Injektor (8), der über eine ein Zumeßventil (9) enthaltende Druckleitung (7) an den Druckspeicherraum (6) anschließbar ist, wobei das Zumeßventil (9) durch ein 2/2-Wege-Ventil ausgebildet ist, und wobei die Kraftstoffeinspritzung druckgesteuert erfolgt, **dadurch gekennzeichnet, dass** die Druckleitungen (7) mit Rückschlagventile (14) enthaltenden Leckageleitungen (17) verbunden sind, die an ein oder mehrere, vorzugsweise ein oder mehrere gemeinsame, Druckentlastungsventile (15) angeschlossen sind.

2. Kraftstoffeinspritzeinrichtung nach Anspruch 1, **dadurch gekennzeichnet, dass** der Injektor (8) eine Sitz- oder Sacklochdüse als Einspritzöffnung aufweist.

## Claims

1. Fuel injection device having a pressure storage chamber (6) and having an injector (8) assigned to each cylinder, which injector (8) can be connected to the pressure storage chamber (6) via a pressure line (7) which contains a metering valve (9), the metering valve (9) being configured by a 2/2-way valve, and the fuel injection being performed in a pressure-controlled manner, **characterized in that** the pressure lines (7) are connected to leakage lines (17) which contain non-return valves (14) and are connected to one or more, preferably one or more common, pressure relief valves (15).

2. Fuel injection device according to Claim 1, **characterized in that** the injector (8) has a seat-hole-type nozzle or a blind-hole-type nozzle as injection opening.

## Revendications

1. Installation d'injection de carburant comportant une chambre accumulatrice de pression (6) et un injecteur (8) associé à chaque cylindre, cet injecteur étant relié par une conduite de pression (7) munie d'une soupape de dosage (9) à la chambre accumulatrice de pression (6), la soupape de dosage (9) étant constituée par un distributeur à 2/2 voies, alors que l'injection de carburant se fait par commande de pression,
**caractérisée en ce que**
les conduites de pression (7) sont reliées à des conduites de fuite (17) munies de clapets anti-retour (14), ces conduites étant raccordées à une ou plusieurs soupapes de décharge de pression (15), de préférence une ou plusieurs soupapes de décharge de pression communes.

2. Installation d'injection de carburant selon la revendication 1,
**caractérisée en ce que**
l'injecteur (8) comporte une buse à siège ou à perçage borgne comme orifice d'injection.
